# FASCICULE DE BREVET EUROPEEN

(11) **EP 0 939 724 B1**
(45) Date de publication et mention de la délivrance du brevet: **18.08.2004**
(21) Numéro de dépôt: 98904313.8
(22) Date de dépôt: 09.02.1998
(51) Int. Cl.: B63H 16/00

(54) **AQUA BIKE**
WASSERFAHRRAD
AQUA BIKE

(30) Priorité: 11.02.1997 MC 2367
(43) Date de publication de la demande: 08.09.1999
(73) Titulaire: Aqua Bike Inc., Dover, Delaware 19901 (US); Aqua Bike, 98000 Monaco (MC); Galasso, Lydie, 98000 Monaco (MC)
(72) Inventeur: Galasso, Lydie, 98000 Monaco (MC); ALVAREZ, Pepito, Joseph, F-06230 Saint Jean Cap Ferrat (FR)
(74) Mandataire: Pécheral, Florence
(86) Numéro de dépôt international: PCT/IB1998/000159
(87) Numéro de publication internationale: WO 1998/034831

(56) Documents cités:
- EP-A- 0 803 270
- FR-A- 2 347 062
- US-A- 5 123 641
- US-A- 5 354 253

## Description

L'invention concerne un vélo de piscine ou AQUA BIKE pour les professionnels, kinésithérapeutes, centres de remise en forme, aquagym et centres de thalassothérapies ou particuliers.

Il existe déjà l'aquagym et le pédalage libre dans l'eau sans rien, ni aucun appareil permettant un bon travail articulaire et mécanique, car on connaît depuis peu tous les bienfaits d'un travail dans l'eau.

Un tel travail a permis de mettre au point le vélo de piscine ou AQUA BIKE. Il s'agit d'un vélo entièrement immergé pour que l'on puisse pédaler dans l'eau jusqu'à hauteur du bassin.

La présente invention concerne un vélo ou AQUA BIKE pour pédaler dans l'eau, tel que décrit dans la revendication 1.

Le vélo est suspendu à une échelle inox ou support en polyester, sur le bord de la piscine.

L'avantage, c'est que l'on peut retirer le vélo à tout moment sans aucune manipulation importante. Le vélo a un entraînement avec un pédalier, un axe et moyeu arrière. L'entraînement du mécanisme se fait par courroie crantée.

Tout en ayant ces avantages, l'AQUA BIKE présente des inconvénients ou difficultés car c'est un vélo qui est immergé dans l'eau et en eau de mer chaude avec des traitements (centre de thalasso). Là intervient la qualité et la recherche de matériaux appropriés.

La difficulté pour obtenir plusieurs paliers de résistance.

L'invention a pour but de pouvoir améliorer le travail, les amplitudes, la progression dans un cadre de fitness aquatique ou simplement dans un cadre de rééducation.

Conformément à l'invention, ce but est d'atteindre grâce à l'entraînement par pédalage de 4 pales qui elles mêmes pivotent sur un axe pour pouvoir obtenir plus ou moins de résistance suivant l'ouverture.

En référence au dessin joint pour lequel :
La figure 1 est une vue en plan du cadre avant de l'AQUA BIKE.
La figure 2 est une partie du cadre arrière de l'AQUA BIKE.
La figure 3 représente une vue de l'AQUA BIKE avec son système de pédalage et d'entraînement.
La figure 4 représente les axes avant et arrière avec poulies, manivelles et système.
La figure 5 représente le deuxième système d'entraînement appelé cascade de pignons (un pignon entraîne l'autre pignon et en suivant).
La figure 6 représente le pied de l'AQUA BIKE.

## Revendications

1. Vélo de piscine permettant de pédaler dans l'eau, comportant un cadre avant de vélo (10) dans lequel s'emboite un cadre arrière (11) et pourvu d'un système de pédalage qui entraîne des pales (23), le système de pédalage entraînant une transmission consistant bien en une courroie (25) pourvue de deux poulies (26, 27) en connexion avec deux axes, un premier axe avant (17) et un deuxième axe arrière (18), ou bien en une cascade de pignons, l'axe arrière étant pourvu d'un croisillon (24) ou se fixe des pales, et les pales étant pivotantes sur le croisillon (24) pour varier la résistance.

2. Vélo de piscine selon la revendication 1, dans lequel les pignons sont en plastic nylon.

## Patentansprüche

1. Eine pedal-tretapparatur fuer das Wasserbecken Einbegriffen ein Zweirad.
Die Konstruktion besteht ausein Vorder -Rahmen Der in den Hinter-Rahmen eingepast ist.
Der Vorder-rahmen ist mit einemtret-Kurbel-system Verbunden, das seinerseits diePropellerblaetter Antreibt.

2. Das Tretsystem treibt ueber ein Uebersetzungsgetriebe bestehend aus einem Treibriemen mit zwei Rollen auf zwei Achsen, einer Vorder - sowie einer Hintrachse, Und einer Reihe Von Zahnraedern den Propeller an.
Die Schnittstelle zum Propeller befindet sich auf der Hinterachse .Die Blaetter des Propellers sind Drehbar gelagert und koennem dadurch einen Veraenderbaren Widerstand auf die Schnittstelle Uebertragen.

## Claims

1. Pool bike allowing to pedal in water,built with a bicycle front frame ( 10) in which is fitted a Frame and connected to a pedal gear mechanism which activates paddles.
This pedaling system drives a transmission consisting in a belt (25) equipped with two pulleys (26,27) in connexion with two axes,one first front axe (17) and a second back axe (18) ,or in a Serie of cogs, the back-axe is equiped with a crosspiece (24) on which are fixed the paddles,the Paddlles are adjustable on the crosspiece (24 to modify the resistance.

2. Pool bike under renvendication 1 in which the cogs are made in plastic nylon.
